# EUROPÄISCHE PATENTSCHRIFT

(11) **EP 1 397 231 B1**
(45) Veröffentlichungstag und Bekanntmachung des Hinweises auf die Patenterteilung: **21.03.2007**
(21) Anmeldenummer: 02732298.1
(22) Anmeldetag: 04.06.2002
(51) Int. Cl.: B25B 27/10, B21D 39/04

(54) **PRESSWERKZEUG MIT SPINDEL FÜR DIE VERPRESSUNG VON KUPPLUNGSELEMENTEN**
PRESS TOOL COMPRISING A SPINDLE FOR MOULDING COUPLING ELEMENTS
OUTIL DE MOULAGE PAR COMPRESSION DOTE D'UNE BROCHE DESTINEE A LA COMPRESSION D'ELEMENTS DE COUPLAGE

(30) Priorität: 19.06.2001 CH 111401
(43) Veröffentlichungstag der Anmeldung: 17.03.2004
(73) Patentinhaber: Von Arx AG, 4450 Sissach (CH)
(72) Erfinder: AMHERD, René, CH-8404 Reutlingen (CH); DUMMERMUTH, Paul, CH-4455 Zunzgen (CH)
(74) Vertreter: Schneider Feldmann AG Patent- und Markenanwälte
(86) Internationale Anmeldenummer: PCT/CH2002/000291
(87) Internationale Veröffentlichungsnummer: WO 2002/102555

(56) Entgegenhaltungen:
- DE-C- 19 819 716
- US-A- 4 738 438
- US-A- 6 035 775

## Beschreibung

Die vorliegende Erfindung betrifft ein elektrisch betriebenes Presswerkzeug zum Verbinden von rohrförmigen Werkstücken mit einer gabelförmigen Aufnahme, einer in dieser Aufnahme mittels eines Verbindungsbolzens auswechselbar gehaltenen Klemmzange und einem gesteuerten Elektroantriebsmotor zur Betätigung der Klemmzange, wobei eine vom Elektroantriebsmotor über ein Untersetzungsgetriebe angetriebene Spindel vorhanden ist, die mit der Klemmzange in Wirkverbindung steht.

Tragbare, elektrisch arbeitende Presswerkzeuge der eingangs genannten Art werden zur Verpressung von Kupplungselementen, wie Presshülsen, Pressfittingen, Rohrmuffen, ineinander geschobenen Rohrabschnitten und ähnlichem eingesetzt. Die Presswerkzeuge weisen eine Klemmzange mit Klemmbacken auf, welche einen Pressraum zur Aufnahme des zu verpressenden Kupplungselementes bilden. Der für die Verpressung notwendige Pressdruck wurde anfänglich von einem mit dem Netz verbundenen Elektromotor über eine axial vor- und zurücklaufende Spindel erzeugt, die auf ein mit zwei Rollen ausgerüstetes Joch wirkt, wobei die Rollen die Klemmbacken der Klemmzange bewegen.

Diese Presswerkzeuge haben sich heute durchgesetzt und sind ausserordentlich verbreitet. In der Entwicklung ist man jedoch in neuerer Zeit immer mehr von den spindelgetriebenen Versionen abgerückt und hat hydraulisch arbeitende Presswerkzeuge eingesetzt. Bei diesen hydraulisch arbeitenden Presswerkzeugen wird nach wie vor mit einem elektromotorischen Antrieb gearbeitet, der aber nun eine Pumpe betätigt, mittels der ein Kolben verschoben wird, dessen Kolbenstange auf das Joch wirkt, in dem die beiden genannten Rollen lagern. Diese hydraulisch arbeitenden Presswerkzeuge lassen sich ausserordentlich exakt steuern durch eine kombinierte Überwachung des aufzubauenden hydraulischen Druckes sowie einer Wegüberwachung, die das exakte Schliessen der Klemmzange überprüft.

Ein weiterer Vorteil der hydraulisch arbeitenden Presswerkzeuge ist darin zu sehen, dass auch akkubetriebene Elektromotoren eingesetzt werden können, womit man vom Netz unabhängig arbeiten kann. Dank dem hydraulischen Antrieb liessen sich auch akkubetriebene Elektromotoren einsetzen, die anfänglich noch ein relativ geringes Drehmoment hatten.

Für alle vorgenannten Presswerkzeuge wurden unterschiedliche Klemmzangen eingesetzt entsprechend der grossen Anzahl von unterschiedlichen Kupplungselementen für einen grossen Bereich unterschiedlichster Durchmesser. Die Durchmesser gebräuchlicher Kupplungselemente liegen im Bereich von 10 bis über 100 mm. Der häufigste Einsatzbereich liegt jedoch zwischen 10 und 30 mm. Trotzdem wurden praktisch alle heute auf dem Markt angebotenen Presswerkzeuge für den gesamten Anwendungsbereich ausgelegt. Dies bedeutet, dass entsprechend grosse Pressdrucke erzeugt werden müssen. Entsprechend sind die heute bekannten Presswerkzeuge relativ gross und entsprechend schwer. Obwohl eine entsprechende Nachfrage besteht für tragbare, kleinere und leichtere Presswerkzeuge für den gängigsten Bereich zwischen beispielsweise 10 und 50 mm Durchmesser der Kupplungselemente, sind bis heute solche Geräte auf dem Markt nicht erhältlich. Ein wesentlicher Grund hierfür liegt vor allem in der Sicherheit und Überwachung des Druckes, der von den Presswerkzeugen aufgebaut wird. Die entstehenden Drucke, die mit hydraulischen Systemen aufgebaut werden, bedingen eine entsprechend schwere und sichere Auslegung des Presswerkzeuges und eine entsprechende massstabliche Reduktion ist nicht möglich, ohne dass völlig andere Klemmzangen verwendet werden. Um bei den spindelgetriebenen Presswerkzeugen die erforderliche Sicherheit zu erhalten, wurde zwischen dem Elektromotor und der Spindel dem Getriebe vor- oder nachgelagert entsprechend aus Sicherheitsgründen eine Kupplung eingebaut. Dies hat die spindelgetriebenen Geräte insgesamt schwerer, teurer und grösser gemacht. Geräte der hier beschriebenen Art werden von verschiedenen Anbietern auf den Markt gebracht.

Aus der US-PS-6,035,775 ist ein mit einer Spindel arbeitendes Presswerkzeug bekannt, bei dem der aufzubauende Druck elektronisch überwacht wird, indem die Rotationsgeschwindigkeit des Elektromotors überwacht und mit einem vorgegebenen Profil innerhalb einer gewissen Bandbreite geführt und kontrolliert wird. Diese Charakteristik der Verpressung ist im wesentlichen abhängig von Grösse, Gestalt und Materialbeschaffenheit der Kupplungselemente und erlaubt somit die Erzeugung eines Verpressungsvorganges, der druck- und zeitabhängig abläuft.

Die vorliegende Erfindung hat sich zur Aufgabe gesetzt, die Konstruktion eines Presswerkzeuges derart zu ändern, dass dieses kleiner, preisgünstiger und leichter gebaut werden kann, ohne dass dabei die Sicherheitsaspekte verloren gehen.

Diese Aufgabe löst ein Presswerkzeug der eingangs genannten Art mit den Merkmalen des Patentanspruches 1.

Weitere vorteilhafte Ausgestaltungsformen ergeben sich aus den abhängigen Ansprüchen und deren Bedeutung und Wirkungsweise wird in der nachfolgenden Beschreibung unter Bezug auf die beiliegende Zeichnung dargelegt.

In der Zeichnung ist eine bevorzugte Ausführungsform vereinfacht dargestellt. Es zeigt:
- Figur 1: eine mögliche Ausführungsform des Presswerkzeuges in der Gesamtansicht in perspektivischer Darstellung.
- Figur 2: zeigt einen axialen Längsschnitt durch den Spindelantrieb in vereinfachter Darstellung.

Das Presswerkzeug 0 ist ein elektromechanisches Gerät, welches hier als akkubetriebenes Gerät realisiert ist. Das Presswerkzeug 0 hat eine Presswerkzeugfunktionseinheit 2, an der ein Griff 1 angeformt ist. In der rückwärtigen Verlängerung ist an der Funktionseinheit 2 ein Akkugehäuse 6 als abnehmbarer Teil angeformt. In der vorderen Verlängerung der Presswerkzeugfunktionseinheit 2 ist eine gabelförmige Aufnahme 3 erkennbar. In der gabelförmigen Aufnahme 3 wird die Klemmzange 4 gehalten. Diese ist mittels einem überwachten Sicherungsbolzen 5 in der Aufnahme 3 gesichert gehalten. Für die Betätigung des Gerätes ist wie üblich ein Auslöseschalter 8 vorhanden. Auf einer Displayeinheit 7 wird der Funktionszustand des Presswerkzeuges angezeigt, während der Benutzer mittels Leuchtdioden 9 informiert wird, ob eine Pressung korrekt durchgeführt werden konnte oder nicht.

Der Aufbau der Funktionseinheit 2 geht im Detail aus der Figur 2 hervor. Deutlich erkennt man hier von links nach rechts in der Zeichnung den Elektroantriebsmotor 10, der über ein Untersetzungsgetriebe 11 und dessen Abtrieb 12 auf eine Welle 13 wirkt. Die Welle 13 treibt eine Gewindespindel 14, auf der eine Spindelmutter 16 läuft und ein Rollenvorschubelement 15 verschiebt, welches in die gabelförmige Aufnahme 3 translatorisch bewegt wird.

Der Elektromotor 10 kann beliebig als Gleichstrom- oder Wechselstrommotor ausgelegt werden. Bevorzugterweise wird man einen Elektromotor mit geringerer Masse und hohem Drehmoment wählen. Solche Motoren sind auf dem Markt in verschiedensten Ausführungsformen erhältlich. Der Abtrieb des Elektromotores 10 erfolgt auf ein Untersetzungsgetriebe 11. Hierbei handelt es sich um ein vollkommen traditionelles Getriebe, welches über einen Abtrieb 12 mit einer Welle 13 verbunden ist. Die Verbindung zwischen dem Abtrieb 12 und der Welle 13 kann als einfache, praktisch spielfreie Steckverbindung realisiert sein. Die Welle 13 wird bevorzugterweise einstückig und axial fluchtend mit einer Gewindespindel 14 gefertigt. Die Gewindespindel 14 ist mit einem für die Übertragung von grossen Kräften geeigneten Trapezgewinde versehen. Im Gegensatz zu auf dem Markt bekannten Presswerkzeugen wird also hier nicht mit kugelgelagerter Spindel gearbeitet sondern, wie erwähnt, mit einer einfachen und entsprechend kostengünstigen Gewindespindel 14. Auf der Gewindespindel 14 sitzt eine Spindelmutter 16, die entsprechend dem Antrieb auf der Spindel 14 vor oder zurück läuft. Diese Gewindespindel 16 ist fest verbunden mit einem Rollenvorschubelement 15. Das Rollenvorschubelement 15 ist gleich der Spindel und ein Teil der Welle 13 in einem Spindelgehäuse 21 gelagert. An dieses Spindelgehäuse 21 schliesst die gabelförmige Aufnahme 3 an, in die sich das Rollenvorschubelement 15 vorschiebend und rückziehend bewegt. Das Rollenvorschubelement 15 wird von Achsen 31 durchsetzt, auf denen Rollen 30 lagern, welche mit Klemmbacken 40 der Klemmzange 4 zusammenwirken und entsprechend die Klemmzange 4 schliessen.

Während das Spindelgehäuse 21, welches Teil des Gehäuses der Funktionseinheit 2 bildet, in Richtung der Klemmzange 4 von der gabelförmigen Aufnahme 3 begrenzt wird, wird motorseitig das Spindelgehäuse 21 von einer Gehäuseplatte 20 abgeschlossen. Die Welle 13 durchsetzt diese Gehäuseplatte 20 und ist in der Gehäuseplatte 20 selber in einem Radiallager 19 gelagert. Die Welle 13 wird zur Spindel 14 hin durch einen Druckflansch 17 begrenzt. Zwischen diesem Druckflansch 17 und der Gehäuseplatte 20 liegt ein axiales Drucklager 18, ein Druckring 27, der direkt oder mittelbar auf einen Kraft- oder Drucksensor 25 wirkt. Konstruktiv am einfachsten könnte dies mit auf dem Markt vorhandenen ringförmigen Kraft- oder Drucksensoren erfolgen, die man zwischen dem Druckring 27 und der Gehäuseplatte 20 anordnen würde. Solche Kraft- oder Drucksensoren sind aber heute noch sehr kostspielig und entsprechend wurde hier eine Lösung aufgezeigt, bei der mit einem kleinen und äusserst preiswerten piezoelektrischen Kraft- oder Drucksensor 25 gearbeitet werden kann. Es käme aber durchaus mit einer konstruktiven Anpassung in Frage, einen Dehnungsmessstreifen als Kraftsensor einzusetzen.

Hierzu sind zwischen dem Druckring 27 und der Gehäuseplatte 20 ein Hebel 26 und ein Gegendruckring 28 vorgesehen. Die Relativlage des Hebels 26, des Druckringes 27 sowie des Gegendruckringes 28 ist durch einen Stift 29 rotativ gesichert, wobei der Stift 29 in die Gehäuseplatte 20 eingreift. Einerseits zwischen dem Gegendruckring 28 und dem Hebel 26 und andererseits zwischen dem Hebel 26 und dem Druckring 27 sind Kugeln 24 eingelegt, die eine Schwenkbewegung des Hebels 26 zulassen.

Betätigt ein Benutzer den Auslöseschalter 8, so treibt der Elektromotor 10 über das Untersetzungsgetriebe 11 die Welle 13 und die Gewindespindel 14, wodurch die Spindelmutter 16 in Richtung zur gabelförmigen Aufnahme hin nach vorne gleitet und damit das Rollenvorschubelement mit den Rollen 30 in der Figur nach rechts bewegt. Die Rollen 30 laufen auf den Wangen der Klemmbacke 40 der Klemmzange 4 und schliessen diese. Die Reaktionskraft führt zu einem erhöhten Druck der Spindel 14 und des damit verbundenen Druckflansches 17 auf das Drucklager 18, welches diesen Druck auf den Druckring 27 weitergibt. Der gesamte Druck wird schliesslich auf die starre Gehäuseplatte 20 geleitet. Entweder führt, wie bereits erwähnt, die Reaktionskraft vom Druckring 27 direkt auf einen Kraft- oder Drucksensor 25 oder, wie hier dargestellt, erfolgt der Druck über das Hebelsystem mit den Kugeln 24, wobei der Hebel 26 eine geringe Schwenkbewegung bzw. eine geringe Verformung durchführt, die zu einem Druck auf den Kraft- oder Drucksensor 25 führt. Erreicht dieser Druck einen vorgegebenen Grenzwert, so wird ein Signal S vom Kraft- oder Drucksensor 25 auf eine Steuerung 22 ausgelöst und die Steuerung 22 führt zu einer Umschaltung des Elektromotores 10, der nun in die Gegenrichtung dreht. Als Folge hiervon läuft die Gewindespindel 14 in die umgekehrte Drehrichtung und entsprechend läuft die Spindelmutter 16 zurück in die Ausgangslage.

Durch die hier realisierte Drucküberwachung wird sichergestellt, dass die Verbindungselemente mit dem erforderlichen Druck verpresst werden. Dies allein genügt selbstverständlich nicht. Zusätzlich wird, obwohl hier nicht dargestellt, auch die vollständige Schliessung der Klemmzange überwacht. Diesbezüglich kann auf die bereits bekannte ausführliche Patentliteratur verwiesen werden. Eine solche Überwachung kann durch entsprechende Sensoren an der Klemmzange selber erfolgen oder es kann eine Wegüberwachung erfolgen. Bei der Wegüberwachung kann in diesem Falle der Verschiebungsweg des Rollenvorschubelementes 15 mittels entsprechender Sensoren überwacht werden. Auch dieser hier nicht dargestellte Sensor leitet eine entsprechende Information an die Steuerung 22, wobei ein Nichterreichen des erforderlichen Weges zu einer entsprechenden Fehlermeldung führt.

### Liste der Bezugszahlen

- 0: Presswerkzeug
- 1: Griff
- 2: Funktionseinheit
- 3: Aufnahme
- 4: Klemmzange
- 5: Verbindungsbolzen
- 6: Akkugehäuse
- 7: Display
- 8: Auslöseschalter
- 9: Leuchtdioden
- 10: Elektromotor
- 11: Untersetzungsgetriebe
- 12: Abtrieb
- 13: Welle
- 14: Gewindespindel
- 15: Rollenvorschubelement
- 16: Spindelmutter
- 17: Druckflansch
- 18: Drucklager
- 19: Radiallager
- 20: Gehäuseplatte
- 21: Spindelgehäuse
- 22: Steuerung
- 24: Kugeln
- 25: Kraft- oder Drucksensor
- 26: Hebel
- 27: Druckring
- 28: Gegendruckring
- 29: Stift
- 30: Rollen
- 31: Achsen

## Patentansprüche

1. Elektrisch betriebenes Presswerkzeug (0) mit Spindel (14) zum Verbinden von rohrförmigen Werkstücken mit einer gabelförmigen Aufnahme (3), einer in dieser Aufnahme mittels eines Verbindungsbolzens (5) auswechselbar gehaltenen Klemmzange (4) und einem gesteuerten Elektroantriebsmotor (10) zur Betätigung der Klemmzange, wobei eine vom Elektroantriebsmotor (10) über ein Untersetzungsgetriebe (11) angetriebene Spindel (14) vorhanden ist, die mit der Klemmzange (4) in Wirkverbindung steht, **dadurch gekennzeichnet, dass** die Spindel (14) über eine Welle (13) mit dem Getriebe (11) verbunden ist, wobei die Welle (13) mindestens ein Radiallager (19) und ein am Gehäuse (21) des Presswerkzeuges abgestütztes axiales Drucklager (18) durchsetzt und dass zwischen dem Drucklager (18) und der Abstützung am Gehäuse (20,21) ein Kraft- oder Drucksensor (25) angeordnet ist, der beim Erreichen eines vorgegebenen Sollwertes der Klemmkraft ein Schaltsignal (S) an die Steuerung (22) des Antriebsmotors (10) abgibt.

2. Presswerkzeug nach Anspruch 1, **dadurch gekennzeichnet, dass** die Spindel (14) und die Welle (13) einstückig fluchtend miteinander verbunden sind.

3. Presswerkzeug nach Anspruch 1, **dadurch gekennzeichnet, dass** die Gewindespindel (14) eine Schraubspindel mit Trapezgewinde ist und in eine axial verschiebbar gelagerte Spindelmutter eingreift, welche über ein Rollenvorschubelement (15) auf die Klemmzange (4) wirkt.

4. Presswerkzeug nach Anspruch 2, **dadurch gekennzeichnet, dass** an der Welle (13) im spindelnahen Bereich ein fester Druckflansch (17) angeformt ist und die Welle (13) eine Gehäuseplatte (20) durchsetzt, wobei zwischen dem Druckflansch (17) und der Gehäuseplatte (20) das Drucklager (18) liegt, welches sich einerseits am Druckflansch (17) und andererseits über einen Kraft- oder Drucksensor (25) auf die Gehäuseplatte (20) abstützt.

5. Presswerkzeug nach Anspruch 4, **dadurch gekennzeichnet, dass** der Kraft- oder Drucksensor (25) ein zylindrisches, die Welle umgebendes Element ist.

6. Presswerkzeug nach Anspruch 4, **dadurch gekennzeichnet, dass** der Kraft- oder Drucksensor (25) zwischen der Gehäuseplatte (20) und einem Hebel (26) angeordnet ist.

7. Presswerkzeug nach Anspruch 6, **dadurch gekennzeichnet, dass** der Kraft- oder Drucksensor (25) ein piezoelektrischer Sensor ist.

8. Presswerkzeug nach Anspruch 1, **dadurch gekennzeichnet, dass** die Gewindespindel (14) eine Kugelumlaufspindel ist.

9. Presswerkzeug nach Anspruch 1, **dadurch gekennzeichnet, dass** der Kraft- oder Drucksensor (25) ein Dehnungsmessstreifen ist.

## Claims

1. An electrically operated pressing tool (0) with a spindle (14) for connecting tubular workpieces, with a fork-like receiver (3), with a clamping pincer (4) exchangeably held in this receiver by way of a connection bolt (5) and with a controlled electric drive motor (10) for actuating the clamping pincer, wherein there is present a spindle (14) which is driven by the electric drive motor (10) via a reduction gear (11) and which is in active connection with the clamping pincer (4), and wherein the spindle (14) is connected to the gear (11) via a shaft (13), wherein the shaft (13) passes through at least one radial bearing (19) and an axial thrust bearing (18) supported on the housing (21) of the pressing tool, and wherein between the thrust bearing (18) and the support on the housing (20, 21) there is arranged a force or pressure sensor (25) which on reaching a predefined nominal value of the clamping force emits a switching signal (S) to the control (22) of the drive motor (10).

2. A pressing tool according to claim 1, wherein the spindle (14) and the shaft (13) are connected flush to one another as one piece.

3. A pressing tool according to claim 1, wherein the threaded spindle (14) is a screw spindle with a trapezoid thread and engages into an axially displaceably mounted spindle nut which acts on the clamping pincer (4) via a roller advance element (15).

4. A pressing tool according to claim 2, wherein on the shaft (13) in the region close to the spindle there is integrally formed a pressure flange (17) and the shaft (13) passes through a housing plate (20), wherein between the pressure flange (17) and the housing plate (20) lies the thrust bearing (18) which on the one side is supported on the pressure flange (17) and on the other side via a force or pressure sensor (25) on the housing plate (20).

5. A pressing tool according to claim 4, wherein the force or pressure sensor (25) is a cylindrical element surrounding the shaft.

6. A pressing tool according to claim 4, wherein the force or pressure sensor (25) is arranged between the housing plate (20) and a lever (26).

7. A pressing tool according to claim 6, wherein the force or pressure sensor (25) is a piezoelectric sensor.

8. A pressing tool according to claim 1, wherein the threaded spindle (14) is a circulating ball spindle.

9. A pressing tool according to claim 1, wherein the force or pressure sensor (25) is a wire strain gauge.

## Revendications

1. Outil de moulage par compression à commande électrique (0) avec broche (14) pour la liaison de pièces à travailler tubulaires avec un dispositif récepteur (3) en forme de fourche, avec une pince de serrage (4) maintenue de façon interchangeable dans ce dispositif récepteur (3) au moyen d'un boulon d'assemblage (5) et avec un moteur d'entraînement électrique (10) commandé pour actionner la pince de serrage (4), auquel cas une broche (14) actionnée par le moteur d'entraînement électrique (10) à travers un démultiplicateur (11) est disponible, cette broche étant en liaison active avec la pince de serrage (4), **caractérisé en ce que** la broche (14) est reliée aux organes de commande (11) par un arbre (13), auquel cas l'arbre (13) traverse au moins un palier radial (19) et un palier de butée axial (18) appuyé au carter (21) de l'outil de moulage par compression et qu'un capteur de force ou de pression (25) est agencé entre le palier de butée (18) et l'appui au carter (20, 21), ce capteur de force ou de pression transmettant un signal de commutation (S) à la commande (22) du moteur d'entraînement (10) lorsque la force de serrage atteint une valeur théorique donnée.

2. Outil de moulage par compression selon la revendication 1, **caractérisé en ce que** la broche (14) et l'arbre (13) sont reliés l'un à l'autre en une seule pièce en alignement.

3. Outil de moulage par compression selon la revendication 1, **caractérisé en ce que** la broche filetée (14) est une broche à vis avec filet trapézoïdal et s'engrène dans un écrou de broche étant logé avec une possibilité de déplacement axial, lequel agit sur la pince de serrage (4) à travers un élément d'avancement par rouleaux (15).

4. Outil de moulage par compression selon la revendication 2, **caractérisé en ce qu'**une bride de pression (17) inamovible est moulée sur l'arbre (13) dans la zone à proximité de la broche, et l'arbre (13) traverse une plaque de carter (20), auquel cas le palier de butée (18) est situé entre la bride de pression (17) et la plaque de carter (20) et s'appuie d'une part à la bride de pression (17) et d'autre part sur la plaque de carter (20) grâce à un capteur de force ou de pression (25).

5. Outil de moulage par compression selon la revendication 4, **caractérisé en ce que** le capteur de force ou de pression (25) est un élément cylindrique entourant l'arbre.

6. Outil de moulage par compression selon la revendication 4, **caractérisé en ce que** le capteur de force ou de pression (25) est agencé entre la plaque de carter (20) et un levier (26).

7. Outil de moulage par compression selon la revendication 6, **caractérisé en ce que** le capteur de force ou de pression (25) est un capteur de type piézoélectrique.

8. Outil de moulage par compression selon la revendication 1, **caractérisé en ce que** la broche filetée (14) est une vis à billes.

9. Outil de moulage par compression selon la revendication 1, **caractérisé en ce que** le capteur de force ou de pression (25) est une jauge extensométrique.
